# EUROPÄISCHE PATENTSCHRIFT

(11) **EP 0 847 932 B1**
(45) Veröffentlichungstag und Bekanntmachung des Hinweises auf die Patenterteilung: **05.06.2002**
(21) Anmeldenummer: 97115537.9
(22) Anmeldetag: 08.09.1997
(51) Int. Cl.: B65D 71/00, B65D 85/42, B65D 71/70

(54) **Stapelbare Trägerplatte für elektrische Lampen**
Stackable tray for electric lamp bulbs
Plateau gerbable pour ampoules électriques

(30) Priorität: 13.12.1996 DE 19651927
(43) Veröffentlichungstag der Anmeldung: 17.06.1998
(73) Patentinhaber: Patent-Treuhand-Gesellschaft für elektrische Glühlampen mbH, 81543 München (DE)
(72) Erfinder: Fiebig, Werner, 81539 München (DE)

(56) Entgegenhaltungen:
- EP-A- 0 564 887
- FR-A- 2 065 457
- US-A- 4 971 200

## Beschreibung

Die Erfindung betrifft eine Trägerplatte für elektrische Lampen gemäß dem Oberbegriff des Patentanspruchs 1.

### I. Stand der Technik

Eine derartige Trägerplatte ist beispielsweise in der europäischen Patentschrift EP 0 564 887 offenbart. Diese Patentschrift beschreibt eine Trägerplatte zum stapelweisen Einsetzen in einen quaderförmigen Transportbehälter. Die Trägerplatte besitzt auf ihrer Oberseite mehrere in einer horizontalen Palettenebene angeordnete Aufnahmevorrichtungen für jeweils eine mit einem Glaskolben, einem Sockel und einer Zentrierscheibe versehene elektrische Lampe. Die Aufnahmevorrichtungen weisen jeweils eine in einem spitzen Winkel zur horizontalen Palettenebene geneigte Auflagefäche für die Zentrierscheibe der aufzunehmenden Lampe auf. Die in dieser Patenschrift offenbarte Trägerplatte ist allerdings nicht zum Transport von elektrischen Lampen geeignet, die mit einem vom Sockel abgewinkelten elektrischen Anschlußkabel versehen sind.

### II. Darstellung der Erfindung

Es ist die Aufgabe der Erfindung, eine mehrwegfähige, stapelbare Trägerplatte zum Transport elektrischer Lampen, die mit einem Lampenkolben, einem Sockel und einem vom Sockel abgewinkelten elektrischen Anschlußkabel ausgestattet sind, bereitzustellen.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäße Trägerplatte besteht aus Kunststoff, vorteilhafterweise aus einem stabilen Kunststoffspritzgußteil. Sie weist eine Vielzahl von mit einer Auflagefläche versehenen Aufnahmevorrichtungen für jeweils eine elektrische Lampe auf. Erfindungsgemäß sind auf der Oberseite der Trägerplatte Paare von Führungsstegen angebracht, wobei jedes dieser Paare aus einem ersten und einem zweiten Führungssteg besteht, die auf der Oberseite der Trägerplatte eine Führungsvorrichtung für mindestens ein elektrisches Anschlußkabel bilden, während auf der Unterseite der Trägerplatte erfindungsgemäß Stützelemente angebracht sind, die zum Niederhalten der elektrischen Anschlußkabel der auf einer zweiten, nächst unteren Trägerplatte angeordneten Lampen dienen. Durch diese Maßnahmen ist die erfindungsgemäße Trägerplatte auch zum Transport von H3-Lampen geeignet, die ein rechtwinklig vom Sockel abgewinkeltes elektrisches Anschlußkabel aufweisen.

Die erfindungsgemäße Trägerplatte besitzt genauso viele Paare von Führungsstegen wie Aufnahmevorrichtungen, so daß für jede mit einem Anschlußkabel ausgestattete Lampe genau ein Paar von Führungsstegen vorhanden ist. Damit möglichst viele Lampen auf der Trägerplatte untergebracht werden können, sind sowohl die Aufnahmevorrichtungen als auch die Führungsstegpaare reihenweise angeordnet, so daß neben jeder Reihe von Aufnahmevorrichtungen eine parallel dazu verlaufende und versetzt dazu beginnende Reihe von Führungsstegpaaren angeordnet ist. Außerdem bildet vorteilhafterweise für jede Aufnahmevorrichtung das ihr zugeordnete Führungsstegpaar und der von diesem Führungsstegpaar definierte Führungskanal einenspitzen Winkel mit derjenigen Reihe von Aufnahmevorrichtungen, der die Aufnahmevorrichtung angehört. Zusätzlich weist die Oberseite der erfindungsgemäßen Trägerplatte vorteilhafterweise erhöhte Auflageflächen für die elektrischen Anschlußkabel der Lampen auf. Diese Auflageflächen dienen jeweils dem freien, als Kontaktschuh ausgebildeten Ende eines Anschlußkabels als Auflage und Stütze. Außerdem sind diese erhöhten Auflageflächen derart angeordnet, daß sie in Kombination mit einem Führungssteg eine zusätzliche Führungsvorrichtung für die Anschlußkabel bilden.

Die Stützelemente zum Niederhalten der Anschlußkabel sind vorteilhafterweise als von der Unterseite der Trägerplatte abstehende Stege ausgebildet. Die Aufnahmevorrichtungen für die Lampen sind vorteilhafterweise als Durchbrüche in der Trägerplatte ausgebildet sind, wobei die Auflageflächen der Aufnahmevorrichtungen vertieft in den Aufnahmevorrichtungen angeordnet sind. Dadurch bleiben die Lampenkolben sichtbar und die auf der Trägerplatte angeordeneten Lampen können noch einer Funktionsprüfung, ohne daß dazu ein Herausnehmen der zu testenden Lampe erforderlich wäre.

Die erfindungsgemäßen Trägerplatten weisen vorteilhafterweise einen im wesentlichen rechteckigen Umriß, so daß sie in einen quaderförmigen Transportbehälter stapelweise eingesetzt werden können. Unsymmetrisch geformte Stapelzargen und unterschiedlich breite Handeingriffe an den Stirnseiten der Trägerplatten verhindern dabei, daß die Trägerplatten mit falscher Orientierung in den Transportbehälter eingesetzt werden.

### III. Beschreibung des bevorzugten Ausführungsbeispiels

Nachstehend wird die Erfindung anhand eines bevorzugten Ausführungsbeispiels näher erläutert. Es zeigen:
- Figur 1: eine Draufsicht auf die Oberseite der erfindungsgemäßen Trägerplatte mit drei auf der Trägerplatte angeordneten Lampen in schematischer Darstellung
- Figur 2: eine Draufsicht auf den mit den Lampen bestückten Teil der in Figur 1 abgebildeten Trägerplatte in vergrößerter Darstellung
- Figur 3: einen Querschnitt durch einen Teil der in Figur 1 abgebildeten Trägerplatte entlang der Schnittebene A-A mit einer auf der Trägerplatte angeordneten Lampe

Die Figur 1 zeigt die Oberseite der Trägerplatte 1 gemäß des bevorzugten Ausführungsbeispiels der Erfindung. Diese Trägerplatte 1 ist zum Transport von Kraftfahrzeuglampen, insbesondere von sogenannten H3-Lampen 2 vorgesehen. Bei dieser Trägerplatte 1 handelt es sich um ein Spritzgußteil aus Kunststoff. Mehrere solcher Trägerplatten 1 werden in einem quaderförmigen Transportbehälter (nicht abgebildet) übereinander gestapelt und so zu einer größeren Transporteinheit zusammengefaßt. Zu diesem Zweck sind die Trägerplatten auf ihrer Oberseite 100 an ihren Stirnseiten mit unsymmetrisch geformten Stapelzargen 110, 111 versehen.

Die Trägerplatte 1 besitzt einen im wesentlichen rechteckigen Umriß und ist an ihren beiden Stirnseiten mit unterschiedlichen breiten Handeingriffen 10, 11 ausgestattet. Außerdem weist die Trägerplatte 1 an ihrer Unterseite angeformte, entlang der Außenkante der Trägerplatte 1 umlaufende Seitenwände 12 auf. Jede Trägerplatte 1 ist auf ihrer Oberseite 100 mit neunundvierzig, in einer gemeinsamen horizontalen Ebene liegenden Aufnahmevorrichtungen 14 für jeweils eine H3-Lampe 2 ausgestattet. Die Aufnahmevorrichtungen 14 sind als kreisscheibenförmige Durchbrüche 140 ausgebildet, die jeweils von einer kreisringförmigen, vertieft gegenüber der Oberseite 100 angeordneten Auflagefläche 141 begrenzt werden. Außerdem sind, wie aus der Figur 1 ersichtlich ist, die Aufnahmevorrichtungen 14 in parallel nebeneinander verlaufenden Reihen angeordnet. Insbesondere sind die Aufnahmevorrichtungen 14 in sieben horizontal verlaufenden Reihen und sieben vertikalen Spalten angeordnet. Da die H3-Lampen 2 mit einem vom Sockel 20 abgewinkelten elektrischen Anschlußkabel 21 ausgestattet sind, das ebenfalls auf der Trägerplatte 1 untergebracht werden muß, ist nicht die gesamte Oberseite 100 der Trägerplatte 1 mit Aufnahmevorrichtungen 14 versehen. Der nicht mit Aufnahmevorrichtungen 14 ausgestattete Teil der Trägerplatte 1 weist statt dessen eine Vielzahl von funktionslosen Durchbrüchen 13 auf, die nur zur Kostenreduktion durch Materialeinsparung bei der Trägerplatte 1 dienen. Zusätzlich ist auf der Oberseite 100 der Trägerplatte 1 für jede Aufnahmevorrichtung 14 genau ein Paar 15 von Führungsstegen angebracht, das zur Führung des elektrischen Anschlußkabels 21 jeweils einer H3-Lampe dient. Diese Paare 15 von Führungsstegen 15a, 15b sind ebenfalls in sieben horizontal verlaufenden Reihen und sieben vertikalen Spalten angeordnet. Jedes Paar 15 von Führungsstegen besteht aus einem ersten 15a und einem zweiten Führungssteg 15b, zwischen denen während der Bestückung der Trägerplatte 1 mit Lampen 2 ein Anschlußkabel 21 einer H3-Lampe 2 hindurchgefädelt wird. So bildet jedes Paar 15 von Führungsstegen 15a, 15b einen Führungskanal für ein Anschlußkabel 21. Die Paare 15 von Führungsstegen 15a, 15b sind derart in horizontal verlaufenden Reihen angeordnet, daß neben beziehungsweise unterhalb jeder Reihe von Aufnahmevorrichtungen 14 eine parallel dazu verlaufende und versetzt dazu beginnende Reihe von Führungsstegpaaren 15 angeordnet ist, wobei in jeder Reihe von Aufnahmevorrichtungen der ersten Aufnahmevorrichtung das erste Führungsstegpaar, der zweiten Aufnahmevorrichtung das zweite Führungsstegpaar usw. in der unmittelbar daneben bzw. darunter verlaufenden Reihe von Führungsstegpaaren zugeordnet ist. Wie aus Figur 1 ersichtlich ist, startet die Reihe der Führungsstegpaare 15 erst zwischen der dritten und der vierten Spalte von Aufnahmevorrichtungen 14. Die zu demselben Führungsstegpaar 15 gehörenden Führungsstege 15a, 15b sind untereinander auch nochmal versetzt angeordnet. So starten die Reihen der ersten Führungsstege 15a zwischen der dritten und vierten Spalte der Aufnahmevorrichtungen 14, während die Reihen der zweiten Führungsstege 15b erst zwischen der vierten und fünften Spalte der Aufnahmevorrichtungen 14 beginnen. Die Reihen der Führungsstegpaare 15 erstrecken sich bis in den mit den funktionslosen Durchbrüchen 13 versehenen Teil der Trägerplatte 1.

Am Ende eines jeden durch ein Führungsstegpaar 15 definierten Führungskanals ist auf der Oberseite 100 der Trägerplatte 1 eine erhöhte Auflagefläche 16 angebracht, die dem als Kontaktschuh 22 ausgebildeten Ende des in dem Führungskanal liegenden Anschlußkabels 21 als Stütze und Auflage dient. Die Trägerplatte 1 besitzt insgesamt neunundvierzig derartige erhöhte Auflageflächen 16. Die erhöhten Auflageflächen 16 sind jeweils unmittelbar neben dem zweiten Führungssteg 15b eines jeden Führungsstegpaares 15 angeordnet. Wie Figur 1 zeigt, sind auch die erhöhten Auflageflächen 16 in sieben horizontalen Reihen und sieben vertikalen Spalten auf der Oberseite 100 der Trägerplatte 1 angeordnet. Die Trägerplatte 1 weist außerdem noch sieben zusätzliche, in einer vertikalen Spalte übereinander angeordnete Führungsstege 17 auf, die jeweils oberhalb der am Ende einer Reihe liegenden erhöhten Auflagefläche 16 lokalisiert sind. In den vier Ecken der Trägerplatte 1 befindet sich jeweils eine Bohrung 18, die zur Fixierung der Trägerplatte 1 während der Bestückung mit Lampen 2 dienen.

An die Unterseite der Trägerplatte 1 sind siebzig stegförmige Stützelemente 19 angeformt, die dornartig oder stachelartig von der Unterseite der Trägerplatte 1 abstehen und die in einem Stapel von Trägerplatten zum Niederhalten der auf der nächst unteren Trägerplatte angeordneten Anschlußkabel 21 dienen. Die stegförmigen Stützelemente 19 sind ein paar Millimeter kürzer als die Höhe der Seitenwände 12, was in Figur 3 schematisch dargestellt ist. Die Länge der Stützelemente 19 beträgt ca. 40mm und die Höhe der Seitenwände 12 mißt ungefähr 43 mm. In der Breite mißt die Trägerplatte 1 ca. 240 mm und ihre größte Länge beträgt ungefähr 326 mm.

Die Anordnung der H3-Lampen 2 auf der Trägerplatte 1 ist in den Figuren 2 und 3 schematisch am Beispiel von drei Lampen dargestellt. Die Lampen 2 besitzen jeweils einen gläsernen Lampenkolben 23, einen metallischen Sokkel 20 und ein vom Sockel 20 rechtwinklig abgewinkeltes elektrisches Anschlußkabel 21, dessen Ende als metallischer Kontaktschuh 22 ausgebildet ist. Der Lampensockel 20 ist mit einem ringscheibenförmigen Flansch 200 versehen. Die Figur 3 zeigt am Beispiel einer H3-Lampe 2, wie die Lampen auf der erfindungsgemäßen Trägerplatte 1 angeordnet sind. Die H3-Lampe 2 hängt mit dem Lampenkolben 23 nach unten in einer Aufnahmevorrichtung 14. Dabei liegt der Flansch 200 auf der vertieften Auflagefläche 141 auf, so daß der Sockel 20 mit seinem vom Lampenkolben 23 abgewandten Ende durch den Durchbruch 140 der Aufnahmevorrichtung 14 hindurchragt. Das vom Sockel 20 abgewinkelte Anschlußkabel 21 liegt auf der Oberseite 100 der Trägerplatte 1 auf.

Die Figur 2 verdeutlicht am Beispiel von drei nebeneinander in einer Reihe von Aufnahmevorrichtungen 14, 14', 14" auf der Trägerplatte 1 angeordneten H3-Lampen die Lage der zugehörigen Anschlußkabel 21, 21', 21" auf der Oberseite 100 der Trägerplatte 1. Den ersten drei Aufnahmevorrichtungen 14, 14', 14" in der untersten Reihe der Aufnahmevorrichtungen sind die ersten drei Paare von Führungsstegen 15a, 15b, 15a', 15b', 15a", 15b" in der unmittelbar darunter und versetzt dazu angeordneten Reihe von Führungsstegpaaren zugeordnet.

Das Anschlußkabel 21 der in der ersten Aufnahmevorrichtung 14 angeordneten H3-Lampe wird von dem ersten 15a und dem zweiten Führungssteg 15b des zur ersten Aufnahmevorrichtung 14 gehörenden ersten Führungsstegpaares 15 geführt und in seiner seitlichen Lage fixiert. Das Anschlußkabel 21 verläuft zwischen den beiden Führungsstegen 15a, 15b und es liegt an beiden Führungsstegen 15a, 15b an. Die Führungsstege 15a, 15b bilden also einen Führungskanal, in dem das Anschlußkabel 21 verläuft. Der Kontaktschuh 22 des Anschlußkabels 21 liegt auf der dem ersten Führungsstegpaar 15 und der ersten Aufnahmevorrichtung 14 zugeordneten erhöhten Auflagefläche 16 auf (Figur 3). Das Anschlußkabel 21' der in der zweiten Aufnahmevorrichtung 14' angeordneten Lampe wird von dem ersten 15a' und dem zweiten Führungssteg 15b' des zweiten Führungsstegpaares geführt, während das Anschlußkabel 21" der in der dritten Aufnahmevorrichtung 14" angeordneten Lampe von dem ersten 15a" und dem zweiten Führungssteg 15b" des dritten Führungsstegpaares in seiner seitlichen Lage auf der Oberseite 100 der Trägerplatte 1 fixiert wird. Die drei Paare von Führungsstegen 15a, 15b, 15a', 15b', 15a", 15b" definieren also jeweils einen Führungskanal für je eines der Anschlußkabel 21, 21', 21". Diese Führungskanäle und die in den Führungskanälen auf der Oberseite 100 der Trägerplatte 1 verlaufenden Anschlußkabel 21, 21', 21" bilden einen spitzen Winkel von ungefähr 10 Grad mit der Reihe der Aufnahmevorrichtungen 14, 14', 14".

Wie die Figur 2 zeigt, sind die jeweils ersten Führungsstege 15a, 15a', 15a" der Führungsstegpaare und die entsprechenden Auflageflächen 16 für die Kontaktschuhe 22, 22', 22" sogar derart angeordnet, daß sie zusätzliche Führungshilfen für die Anschlußkabel 21, 21', 21" bieten. Beispielsweise wird das Anschlußkabel 21' der in der zweiten Aufnahmevorrichtung 14' angeordneten Lampe nicht nur durch die Führungsstege 15a', 15b' des zweiten Führungsstegpaares geführt, sondern zusätzlich auch durch den ersten Führungssteg 15a des ersten Führungsstegpaares und durch die erhöhte Auflagefläche, auf die der Kontaktschuh 22 aufliegt, geführt. Der Führungskanal für das Anschlußkabel 21' wird also nicht nur durch die Führungsstege 15a', 15b' des zweiten Führungsstegpaares sondern zusätzlich noch durch den ersten Führungssteg 15a des ersten Führungsstegpaares und durch die dem ersten Führungsstegpaar zugeordneten erhöhten Auflagefläche definiert. Entsprechendes gilt für das Anschlußkabel 21" der dritten und aller nachfolgenden Lampen.

## Patentansprüche

1. Trägerplatte für elektrische Lampen, die einen Lampenkolben (23), einen Sockel (20) und ein vom Sockel (20) abgewinkeltes elektrisches Anschlusskabel (21) besitzen, zum stapelweisen Einsetzen in einen Transportbehälter, wobei
- die Trägerplatte (1) aus Kunststoff besteht und eine Oberseite (100) sowie eine Unterseite aufweist,
- die Trägerplatte (1) auf ihrer Oberseite (100) mehrere Aufnahmevorrichtungen (14) für jeweils eine elektrische Lampe (2) besitzt,
- die Aufnahmevorrichtungen (14) jeweils eine Auflagefläche (141) für die in der Aufnahmevorrichtung (14) anzuordnenden Lampe (2) besitzt,
**dadurch gekennzeichnet, dass**
- auf der Oberseite (100) der Trägerplatte (1) ebenso viele Paare (15) von Führungsstegen (15a, 15b) wie Aufnahmevorrichtungen (14) angebracht sind,
- jedes Paar (15) von Führungsstegen (15a, 15b) aus einem ersten (15a) und einem zweiten Führungssteg (15b) besteht, die auf der Oberseite (100) der Trägerplatte (1) eine Führungsvorrichtung für mindestens ein elektrisches Anschlusskabel (21) bilden,
- sowohl die Aufnahmevorrichtungen (14) als auch die Führungsstegpaare (15) reihenweise angeordnet sind, so dass neben jeder Reihe von Aufnahmevorrichtungen (14) eine parallel dazu verlaufende und versetzt dazu beginnende Reihe von Führungsstegpaaren (15) angeordnet ist, und
- an der Unterseite der Trägerplatte (1) Stützelemente (19) angebracht sind, die zum Niederhalten der elektrischen Anschlusskabel (21) der auf einer zweiten, nächst unteren Trägerplatte angeordneten Lampen dienen.

2. Trägerplatte nach Anspruch 1, **dadurch gekennzeichnet, dass** die Oberseite (100) der Trägerplatte (1) mit erhöhten Auflageflächen (16) für die Anschlusskabel (21) versehen ist.

3. Trägerplatte nach den Ansprüchen 1 und 2, **dadurch gekennzeichnet, dass** die erhöhten Auflageflächen (16) in Kombination mit einem Führungssteg (15a, 15a') eine zusätzliche Führungsvorrichtung für die Anschlusskabel (21', 21") bilden.

4. Trägerplatte nach Anspruch 1, **dadurch gekennzeichnet, dass** die Stützelemente zum Niederhalten der Anschlusskabel (21) Stege (19) sind, die von der Unterseite der Trägerplatte (1) abstehen.

5. Trägerplatte nach Anspruch 1, **dadurch gekennzeichnet, dass** die Aufnahmevorrichtungen (14) als Durchbrüche (140) in der Trägerplatte (1) ausgebildet sind, wobei die Auflageflächen (141) der Aufnahmevorrichtungen (14) vertieft in den Aufnahmevorrichtungen (14) angeordnet sind.

6. Stapelbare Trägerplatte nach Anspruch 1, **dadurch gekennzeichnet, dass** für jede Aufnahmevorrichtung (14) und das ihr zugeordnete Führungsstegpaar (15) der von diesem Führungsstegpaar (15) definierte Führungskanal einen spitzen Winkel mit derjenigen Reihe von Aufnahmevorrichtungen (14) bildet, der die Aufnahmevorrichtung (14) angehört.

7. Trägerplatte nach Anspruch 1, **dadurch gekennzeichnet, dass** die Trägerplatte (1) auf ihrer Oberseite (100) mit unsymmetrisch ausgeführten Stapelzargen (110, 111) versehen ist.

8. Trägerplatte nach Anspruch 1, **dadurch gekennzeichnet, daß** die Trägerplatte (1) einen im wesentlichen rechteckigen Umriss aufweist, und an ihren Stirnseiten mit unterschiedlich breiten Handeingriffen (10, 11) ausgestattet ist.

9. Trägerplatte nach Anspruch 1, **dadurch gekennzeichnet, dass** die Trägerplatte (1) aus einem Spritzgussteil besteht.

## Claims

1. Support plate for electric lamps, which have a lamp bulb (23), a cap (20) and an electric connecting cable (21), angled away from the cap (20) for stackable insertion into a transport container,
- the support plate (1) consisting of plastic and having a top side (100) and an underside,
- the support plate (1) having on its top side (100) a plurality of holding devices (14)for in each case one electric lamp (2),
- the holding devices (14) in each case having a bearing surface (141) for the lamp (2) to be arranged in the holding device (14),
**characterized in that**
- exactly as many pairs (15) of guide webs (15a, 15b) as there are holding devices (14) are fitted on the top side (100) of the support plate (1),
- each pair (15) of guide webs (15a, 15b) consists of a first (15a) and a second guide web (15b) which form on the top side (100) of the support plate (1) a guide system for at least one electric connecting cable (21),
- both the holding devices (14) and the guide web pairs (15) are arranged in rows such that next to each row of holding devices (14) there is arranged a row of guide web pairs (15) that runs parallel thereto and begins offset therefrom, and
- fitted on the underside of the support plate (1) are supporting elements (19) which serve to hold down the electric connecting cable (21) of the lamps arranged on a second support plate, which is next below.

2. Support plate according to Claim 1, **characterized in that** the top side (100) of the support plate (1) is provided with raised bearing surfaces (16) for the connecting cables (21).

3. Support plate according to Claims 1 and 2, **characterized in that** in combination with a guide web (15a, 15a') the raised bearing surfaces (16) form an additional guide system for the connecting cables (21', 21'').

4. Support plate according to Claim 1, **characterized in that** the supporting elements for holding down the connecting cables (21) are webs (19) which protrude from the underside of the support plate (1).

5. Support plate according to Claim 1, **characterized in that** the holding devices (14) are constructed as cutouts (140) in the support plate (1), the bearing surfaces (141) of the holding devices (14) being arranged recessed in the holding devices (14).

6. Stackable support plate according to Claim 1, **characterized in that** for each holding device (14) and the guide web pair (15) assigned to it the guide channel defined by this guide web pair (15) forms an acute angle with that row of holding devices (14) to which the holding device (14) belongs.

7. Support plate according to Claim 1, **characterized in that** the support plate (1) is provided on its top side (100) with asymmetrically designed stacking grooves (110, 111).

8. Support plate according to Claim 1, **characterized in that** the support plate (1) has a substantially rectangular contour and is equipped on its end faces with hand-grips (10, 11) of different width.

9. Support plate according to Claim 1, **characterized in that** the support plate (1) consists of an injection-moulded part.

## Revendications

1. Plateau pour des ampoules électriques qui possèdent une ampoule (23), un culot (20) et un câble (21) de raccordement électrique partant en coude du culot (20), ledit plateau devant être empilé dans un récipient de transport,
- le plateau (1) étant réalisé en matière plastique et possédant une face (100) supérieure et une face inférieure,
- le plateau (1) possédant sur sa face (100) supérieure plusieurs dispositifs (14) récepteurs, pour recevoir chacun une lampe (2) électrique,
- les dispositifs (14) récepteurs possédant chacun une surface (141) porteuse pour lampe (2) à disposer dans le dispositif (14) récepteur,
**caractérisé en ce que**
- un nombre de paires (15) de nervures (15a, 15b) de guidage égal au nombre de dispositifs (14) récepteurs est installé sur la face (100) supérieure du plateau (1),
- chaque paire (15) de nervures (15a, 15b) de guidage est constitué d'une première (15a) et d'une deuxième (15b) nervure de guidage, qui forment sur la face (100) supérieure du plateau (1) un dispositif de guidage pour au moins un câble (21) de raccordement électrique,
- les dispositifs (14) récepteurs tout comme les paires (15) de nervures de guidage sont disposés en rangées, de sorte qu'à côté de chaque rangée de dispositifs (14) récepteurs est disposée une rangée, s'étendant parallèlement à ladite rangée et commençant en décalage par rapport à elle, de paires (15) de nervures de guidage, et
- des éléments (19) de soutien sont installés sur la face inférieure du plateau (1), éléments qui servent à maintenir enfoncés les câbles (21) de raccordement électrique des lampes disposées sur un deuxième plateau, immédiatement inférieur.

2. Plateau suivant la revendication 1, **caractérisé en ce que** la face (100) supérieure du plateau (1) est pourvue de surfaces (16) porteuses rehaussées pour les câbles (21) de raccordement.

3. Plateau suivant les revendications 1 et 2, **caractérisé en ce que** les surfaces (16) porteuses rehaussées forment, en combinaison avec une nervure (15a, 15a') de guidage, un dispositif de guidage supplémentaire pour les câbles (21', 21") de raccordement.

4. Plateau suivant la revendication 1, **caractérisé en ce que** les éléments de soutien destinés à maintenir enfoncés les câbles (21) de raccordement sont des nervures (19) qui partent en saillie de la face inférieure du plateau (1).

5. Plateau suivant la revendication 1, **caractérisé en ce que** les dispositifs (14) récepteurs sont réalisés sous forme de percements (140) dans le plateau (1), les surfaces (141) porteuses des dispositifs (14) récepteurs étant disposées en renfoncement dans les dispositifs (14) récepteurs.

6. Plateau empilable suivant la revendication 1, **caractérisé en ce que**, pour chaque dispositif (14) récepteur et la paire (15) de nervures de guidage qui lui est associée, le canal de guidage défini par cette paire (15) de nervures de guidage fait un angle aigu avec la rangée de dispositifs (14) récepteurs à laquelle appartient le dispositif (14) récepteur.

7. Plateau suivant la revendication 1, **caractérisé en ce que** le plateau (1) est pourvu sur sa face (100) supérieure d'encadrements (110, 111) d'empilage dissymétriques.

8. Plateau suivant la revendication 1, **caractérisé en ce que** le plateau (1) possède un contour essentiellement rectangulaire, et est équipé sur ses côtés frontaux de renfoncements (10, 11) de poignée de largeurs différentes.

9. Plateau suivant la revendication 1, **caractérisé en ce que** le plateau (1) est constitué d'une pièce moulée par injection.
